# EUROPÄISCHE PATENTSCHRIFT

(11) **EP 1 376 047 B1**
(45) Veröffentlichungstag und Bekanntmachung des Hinweises auf die Patenterteilung: **08.12.2004**
(21) Anmeldenummer: 03005875.4
(22) Anmeldetag: 15.03.2003
(51) Int. Cl.: F42B 12/22

(54) **Geschoss mit einer splitterbildenden äusseren Hülle und Verfahren zu seiner Herstellung**
Fragmentation-hull projectile and method of manufacturing the same
Projectile à paroi du type à fragmentation et sa méthode de fabrication

(30) Priorität: 22.06.2002 DE 10227955
(43) Veröffentlichungstag der Anmeldung: 02.01.2004
(73) Patentinhaber: Rheinmetall Waffe Munition GmbH, 84544 Aschau am Inn (DE)
(72) Erfinder: Altenau,Ernst-Wilhelm, 47269 Duisburg (DE)
(74) Vertreter: Dietrich, Barbara, Dipl.-Ing.

(56) Entgegenhaltungen:
- DE-A- 1 812 462
- US-A- 3 491 694
- US-A- 5 690 867

## Beschreibung

Die Erfindung betrifft ein Geschoß mit einer splitterbildenden äußeren Hülle und einer innenseitig sich an die äußere Hülle anschließenden Kunststoff-Folie, in welcher eine Sprengladung angeordnet ist. Die Erfindung bezieht sich ferner auf Verfahren zur Herstellung eines derartigen Geschosses.

Ein derartiges Geschoß und dessen Herstellungsverfahren sind aus der US-A-5 690 867 bekannt, welche als Basis für die Oberbegriffe der Ansprüche 1, 4 und 5 dient.

Ein derartiges Geschoß ist beispielsweise aus der DE-AS 1 812 462 bekannt. Dabei weist die Kunststoff-Folie einen strukturierten Bereich auf, der mit mehreren, umfangseitig gleichmäßig verteilt angeordneten und nach innen weisenden dachförmigen Einbuchtungen versehen ist, wobei die Einbuchtungen benachbarter Reihen versetzt zueinander angeordnet sind. An den strukturierten Bereich der Kunststoff-Folie schließt sich seitlich mindestens ein glatter Bereich der Folie an, mit dem die Folie formschlüssig an der Innenwand der äußeren Hülle anliegt. Soweit der Anmelderin bekannt ist, wird als Material für die gesamte, d.h. beide Bereiche umfassende, Kunststoff-Folie ein elastisches Propylen (Propylen, welches mit einem gummielastischen Zusatz versehen ist) verwendet.

Von der Anmelderin durchgeführte Versuche haben ergeben, daß die Verwendung derartiger Kunststoff-Folien, insbesondere bei hochbeschleunigten Geschossen (wie sie z.B. bei moderner Panzer- und Artilleriemunition verwendet werden), jedenfalls dann nicht empfehlenswert ist, wenn diese Geschosse einen kunststoffgebundenen Sprengstoff enthalten, denn dieser neigt bei hohen Beschleunigungen dazu, sich zu verformen. Der Sprengstoff drückt daher bei einem elastischen Folienmaterial die dachförmigen Ausstülpungen nach außen. Hierdurch können in dem Sprengstoff Risse entstehen, welche zu einer ungewollten Umsetzung des Sprengstoffes führen können und daher ein Sicherheitsrisiko darstellen.

Der Erfindung liegt die Aufgabe zugrunde, bei einem Geschoß der eingangs erwähnten Art sicherzustellen, daß es auch bei Verwendung von kunststoffgebundenem Sprengstoff zu keiner Rißbildung des Sprengstoffes während der Beschleunigungsphase des Geschosses kommt. Ferner sollen Verfahren zur Herstellung eines derartigen Geschosses offenbart werden.

Diese Aufgabe wird erfindungsgemäß hinsichtlich des Geschosses durch die Merkmale des Anspruchs 1 und hinsichtlich der Verfahren durch die Ansprüche 4 und 5 gelöst. Weitere, besonders vorteilhafte Ausgestaltungen der Erfindung offenbaren die Unteransprüche.

Die Erfindung beruht im wesentlichen auf dem Gedanken, als Kunststoff-Folie eine Folie zu verwenden, welche mindestens aus zwei Bereichen unterschiedlicher Festigkeitseigenschaften besteht. In dem strukturierten Bereich besteht die Kunststoff-Folie aus einem verformungssteifen Material, welches ein Eindrücken der dachförmigen Einbuchtungen während der Beschleunigungsphase des Geschosses durch den Sprengstoff verhindert. In dem glatten Bereich hingegen besteht die Kunststoff-Folie aus einem elastischen Kunststoffmaterial, so daß die Folie in diesem Bereich elastisch und formschlüssig gegen die Innenwand der äußeren Hülle gedrückt wird.

Zur Herstellung der Kunststoff-Folie für das erfindungsgemäße Geschoß können die Bereiche aus verformungssteifem Kunststoffmaterial und aus elastischem Kunststoffmaterial durch Hohlkörperblasen separat hergestellt werden und anschließend dann miteinander verschweißt, verklebt oder schmelzflüssig beim Blasen zusammengefügt werden.

Es ist aber auch möglich, beim Hohlkörperblasen unterschiedliche Materialien gleicher Grundbasis segmentweise zunächst als einstückigen Schlauch herzustellen, der dann in einer Blasform seine endgültige Kontur erhält. Da der Prozeß zur Erzeugung des segmentweise aus unterschiedlichem Material bestehenden Schlauches an der Blasmaschine rechnergesteuert abläuft, ist eine exakte Reproduzierbarkeit für die verschiedenen Bereiche bei diesem kostengünstigen Verfahren gewährleistet.

Als Basismaterial für die Kunststoff-Folie hat sich wiederum Polypropylen als vorteilhaft erwiesen. Durch entsprechende Zusätze erhält man einerseits ein sehr verformungssteifes Material und andererseits (z.B. durch einen gummielastischen Zusatz) ein entsprechend elastisches Material.

Weitere Einzelheiten und Vorteile der Erfindung ergeben sich aus dem folgenden anhand einer Figur erläuterten Ausführungsbeispiel.

In der Figur ist die teilweise im Schnitt dargestellte Seitenansicht eines durch eine Artilleriewaffe verschießbaren Sprenggeschosses vor dem Einbringen einer Sprengladung und dem Verschließen des vorderseitigen Mundloches mit einem Aufschlagzünder wiedergegeben.

Dabei ist mit 1 das Geschoß bezeichnet, welches eine splitterbildende äußere Hülle 2 aus Stahl umfaßt. Innerhalb der Hülle 2 befindet sich eine Kunstoff-Folie 3, in welcher der nicht dargestellte Sprengstoff angeordnet wird.

Die Kunststoff-Folie 3 weist einen zentralen mit dachförmigen Einbuchtungen 4 versehenen strukturierten Bereich 5 auf. An diesen strukturierten Bereich 5 schließen sich vorderseitig und heckseitig jeweils ein an der Innenwand 6 der äußeren Hülle 2 formschlüssig anliegender glatter Bereich 7, 8 an.

Erfindungsgemäß besteht der strukturierte Bereich 5 der Kunststoff-Folie 3 aus einem verformungssteifen Kunststoffmaterial, z.B. aus Polypropylen, ggfs. glasfaserverstärkt, während die glatten Bereiche 7, 8 der Kunststoff-Folie 3 jeweils aus einem elastischen Kunststoffmaterial, z.B. aus einem mit einem gummielastischen Zusatz versehenen Polypropylen, bestehen.

Bei dem dargestellten Ausführungsbeispiel wurde die Kunststoff-Folie 3 für das erfindungsgemäße Geschoß 1 aus separaten, den Bereichen 5, 7, 8 entsprechenden Teilfolien zusammengesetzt und in den mit 9, 10 bezeichneten Bereichen miteinander, z.B. mit Hilfe von Ultraschall, verschweißt.

Selbstverständlich ist die Erfindung nicht auf das vorstehend beschriebene Ausführungsbeispiel beschränkt. So kann beispielsweise als Material für die Kunststoff-Folie statt Polypropylen auch ein anderes Basismaterial verwendet werden, bei dem durch entsprechende Zusätze die geforderten Festigkeitsanforderungen eingestellt werden.

### Bezugszeichenliste

- 1: Geschoß
- 2: Hülle
- 3: Kunststoff-Folie
- 4: Einbuchtung
- 5: strukturierte Bereich, Bereich
- 6: Innenwand
- 7,8: glatte Bereiche, Bereich
- 9,10: Bereiche

## Patentansprüche

1. Geschoß mit einer splitterbildenden äußeren Hülle (2) und einer innenseitig sich an die äußere Hülle (2) anschließenden Kunststoff-Folie (3), in welcher eine Sprengladung angeordnet ist, wobei die Kunststoff-Folie (3) einen mit dachförmigen Einbuchtungen (4) versehenen strukturierten Bereich (5) und mindestens einen seitlichen, sich an den strukturierten Bereich (5) anschließenden und an der Innenwand (6) der äußeren Hülle (2) anliegenden glatten Bereich (7, 8) aufweist und der strukturierte Bereich (5) der Kunststoff-Folie (3) aus einem verformungssteifen Kunststoffmaterial besteht, **dadurch gekennzeichnet, daß** der glatte Bereich (7, 8) aus einem elastischen Kunststoffmaterial besteht.

2. Geschoß nach Anspruch 1, **dadurch gekennzeichnet, daß** es sich bei dem elastischen Kunststoffmaterial um Polypropylen handelt, welches mit einem gummielastischen Zusatz versehen ist.

3. Geschoß nach Anspruch 1 oder 2, **dadurch gekennzeichnet, daß** es sich bei dem verformungssteifen Kunststoffmaterial um Polypropylen handelt.

4. Verfahren zur Herstellung eines Geschosses (1) nach einem der Ansprüche 1 bis 3, **dadurch gekennzeichnet, daß** zur Herstellung der Kunststoff-Folie (3) der Bereich (5) aus verformungssteifem Kunststoffmaterial und der Bereich (7, 8) aus elastischem Kunststoffmaterial separat hergestellt werden und daß die diesen Bereichen (5, 7, 8) entsprechenden Teilfolien dann miteinander verschweißt, verklebt oder schmelzflüssig beim Blasen zusammengefügt werden.

5. Verfahren zur Herstellung eines Geschosses (1) nach einem der Ansprüche 1 bis 3, **dadurch gekennzeichnet, daß** zur Herstellung der Kunststoff-Folie (3) durch Hohlkörperblasen aus entsprechend unterschiedlichen Materialien gleicher Grundbasis zunächst ein einstückiger Schlauch hergestellt wird, welcher anschließend in einer Blasform seine endgültige Kontur enthält.

## Claims

1. A shell having a fragmenting outer casing (2) and a plastics film (3) adjoining the outer casing (2) on its internal face, in which plastics film (3) an explosive charge is arranged, the plastics film (3) having a structured area (5) provided with roof-shaped indentations (4) and at least one lateral smooth area (7, 8) adjoining the structured area (5) and form-fittingly resting against the internal wall (6) of the outer casing (2), and the structured area (5) of the plastics film (3) consisting of a deformation-resistant plastics material, **characterised in that** the smooth area (7, 8) consists of an elastic plastics material.

2. Shell according to Claim 1, **characterised in that** the elastic plastics material is polypropylene which is provided with a rubber-elastic admixture.

3. Shell according to Claim 1 or 2, **characterised in that** the deformation-resistant plastics material is polypropylene.

4. A method for manufacturing a shell (1) according to any one of claims 1 to 3, **characterised in that** to manufacture the plastics film (3) the area (5) made of deformation-resistant plastics material and the area (7, 8) made of elastic plastics material are produced separately and **in that** the partial films corresponding to these areas (5, 7, 8) are then welded or bonded together or joined while in the fusible state during blow-moulding.

5. Method for manufacturing a shell (1) according to any one of claims 1 to 3, **characterised in that** to manufacture the plastics film (3) by blow-moulding from suitably different materials having the same base material, a one-piece hose is first manufactured and then takes on its final contour in a blow mould.

## Revendications

1. Projectile comportant une enveloppe extérieure (2) du type à fragmentation et une feuille plastique (3) adjacente à l'enveloppe extérieure (2) du côté intérieur, dans laquelle est agencée une charge explosive, la feuille plastique (3) comportant une zone structurée (5), munie de creux (4) en forme de toit, et au moins une zone lisse (7, 8) aboutée à la zone structurée (5) et s'appuyant par conjugaison de forme sur la paroi intérieure (6) de l'enveloppe extérieure (2), la zone structurée (5) de la feuille plastique (3) étant formée par une matière plastique résistant à la déformation, **caractérisé en ce que** la zone lisse (7, 8) est formée par une matière plastique élastique.

2. Projectile selon la revendication 1, **caractérisé en ce que** la matière plastique élastique est un polypropylène, auquel est ajouté un complément élastique.

3. Projectile selon la revendication 1 ou 2, **caractérisé en ce que** la matière plastique résistant à la déformation est un polypropylène.

4. Procédé de fabrication d'un projectile (1) selon l'une quelconque des revendications 1 à 3, **caractérisé en ce que** pour, la réalisation de la feuille plastique (3), la zone (5) en matière plastique résistant à la déformation et la zone (7, 8) en matière plastique élastique sont réalisées séparément et **en ce que** les feuilles partielles correspondant à ces zones (5, 7, 8) sont assemblées les unes aux autres par soudage, collage ou par thermofusion au cours du soufflage.

5. Procédé de fabrication d'un projectile (1) selon l'une quelconque des revendications 1 à 3, **caractérisé en ce que**, pour la réalisation de la feuille plastique (3), on réalise tout d'abord, par extrusion-soufflage de corps creux à partir de matières conformément différentes et de même base, un tuyau flexible d'un seul tenant, auquel on confère ensuite son contour définitif dans un moule de soufflage.
